# EUROPÄISCHE PATENTSCHRIFT

(11) **EP 0 367 258 B1**
(45) Veröffentlichungstag und Bekanntmachung des Hinweises auf die Patenterteilung: **05.05.1993**
(21) Anmeldenummer: 89120296.2
(22) Anmeldetag: 02.11.1989
(51) Int. Cl.: A45D 1/18

(54) **Lockenstabgerät**
Curling iron
Fer à friser

(30) Priorität: 03.11.1988 DE 8813740 U
(43) Veröffentlichungstag der Anmeldung: 09.05.1990
(73) Patentinhaber: Wella Aktiengesellschaft, 64295 Darmstadt (DE)
(72) Erfinder: Seja, Frank, D-6100 Darmstadt (DE); Zang, Rupert, Dr., D-8754 Grossostheim (DE)

(56) Entgegenhaltungen:
- WO-A-82/00575
- BE-A- 511 380
- DE-A- 3 016 455
- DE-A- 3 215 232

## Beschreibung

Die Erfindung betrifft ein Lockenstabgerät mit einziehbaren Zinken oder Borsten am Lockelwickelkörper, der an seinem freien Ende ein Betätigungselement für ein Ein- und Ausziehen der Zinken oder Borsten aufweist.

Ein derartiges Gerät ist zum Beispiel aus der DE-A-29 44 050 bekannt. Das Betätigungselement ist hier zylinderartig ausgebildet und bewirkt ein Ein- und Ausziehen der Zinken durch radiales Drehen des Betätigungselements.

Ein weiteres gattungsgleiches Gerät ist aus der DE-A-28 38 587 bekannt, das zum Ein- und Ausziehen der Borsten ein Betätigungselement aufweist, welches in axialer Richtung betätigbar ist und eine knopfartige Ausgestaltung aufweist.

Der Erfindung liegt die Aufgabe zugrunde, ein gattungsgleiches Gerät durch einfachste Maßnahmen vielfältiger als bisher verwenden zu können und insbesondere das Betätigungselement mit einer weiteren Funktion zu versehen.

Diese Aufgabe wird gemäß dem kennzeichnenden Teil des Anspruchs 1 gelöst. Weitere vorteilhafte Ausgestaltungen der Erfindung gehen aus den Unteransprüchen hervor.

In vorteilhafter Weise ist das Betätigungselement als eine Abteilspitze ausgestaltet, wodurch mittels dieser Abteilspitze am Kopfhaar Haarsträhnen abgeteilt werden können, die dann anschließend auf den Lockenwickelkörper aufgewickelt werden können Dies stellt eine erhebliche Arbeitserleichterung dar.

Je nach Betätigungsmechanismus und individuelle Vorstellung kann die Abteilspitze axial oder radial betätigbar ausgebildet sein. Für eine radiale Betätigung ist es vorteilhaft, wenn die Abteilspitze am Ansatz einen größeren Durchmesser aufweist, um eine entsprechende Drehgriffigkeit zu erreichen.

Ein weiterer Vorteil ist darin zu sehen, wenn die Abteilspitze aus einem Material geringer Wärmeleitfähigkeit besteht, wodurch die Abteilspitze zum Betätigen keine unangenehme hohe Temperatur annehmen kann, wenn das Lockenstabgerät bzw. der Lockenwickelkörper heizbar bzw. heißluftdurchströmbar ausgebildet ist.

Das als Abteilspitze ausgebildete Betätigungselement kann für angetriebene, abnehmbare, geheizte oder von Luft durchströmte Lockenwickelkörper verwendet werden. Der Betätigungsmechanismus für das Ein- und Ausziehen der Zinken oder Borsten kann derart ausgebildet sein, daß je nach Stellung des Betätigungselements die Zinken oder Borsten in einer Ein- oder Ausziehposition verbleiben, wodurch das Herausziehen des Lockenstabgeräts aus der Locke wesentlich erleichtert wird.

Zwei Ausführungsbeispiele der Erfindung sind in den Figuren dargestellt.

### Es zeigt:

- Fig. 1: in einer Seitenansicht ein Lockenstabgerät mit einem als Abteilspitze ausgestalteten Betätigungselement für eine Radialbetätigung;
- Fig. 2: ein Lockenstabgerät wie unter Fig. 1, jedoch mit einer axial betätigbaren Abteilspitze.

In der Fig. 1 ist ein Lockenstabgerät 1 dargestellt, das konstruktiv der DE-A-29 44 050 entspricht und hiermit als offenbart gilt. Das Lockenstabgerät 1 besteht aus einem Griffkörper 2 und Lockenwickelkörper 3. Am freien Ende des Lockenwickelkörpers 3 ist ein Betätigungselement 4 angeordnet, das für ein Ein- und Ausziehen der Zinken 5 dient. Zum radialen Betätigen des Betätigungselements 4 ist dieses zu einem Teil zylindrisch ausgestaltet, wodurch sich eine Grifffläche zum Betätigen ergibt. Zum anderen Teil ist das Betätigungselement 4 als eine Abteilspitze 6 ausgebildet.

In der Fig. 2 ist ein Lockenstabgerät 1′ dargestellt, das ein als Abteilspitze 6′ ausgestaltetes Betätigungselement 4′ aufweist, das axial, d. h. entlang der Längsachse des Lockenstabgeräts 1′, betätigbar ist. Als Grifffläche dient hier die ganze Abteilspitze 6′.

## Patentansprüche

1. Lockenstabgerät (1, 1′) mit einziehbaren Zinken (5) oder Borsten am Lockenwickelkörper (3, 3′), der an seinem freien Ende ein Betätigungselement (4, 4′) für ein Ein- und Ausziehen der Zinken (5) oder Borsten aufweist, **dadurch gekennzeichnet,** daß das Betätigungselement (4, 4′) als eine Abteilspitze (6, 6′) ausgestaltet ist.

2. Lockenstabgerät nach Anspruch 1, **dadurch gekennzeichnet,** daß die Abteilspitze (6, 6′) axial oder radial betätigbar ausgebildet ist.

3. Lockenstabgerät nach Anspruch 1 oder/und Anspruch 2, **dadurch gekennzeichnet,** daß zumindest die Abteilspitze (7) aus einem Material geringer Wärmeleitfähigkeit besteht.

## Claims

1. A curling iron device (1,1') with retractable prongs (5) or bristles on the curler body (3,3'), whose free end has an actuating element (4,4') for retracting and extending the prongs (5) or bristles, characterised in that the actuating element (4,4') is formed as a separating tip (6,6').

2. A curling iron device according to Claim 1, characterised in that the separating tip (6,6') is formed so as to be axially or radially actuable.

3. A curling iron device according to Claim 1 and/or Claim 2, characterised in that at least the separating tip (7) consists of a material of lower heat conductivity.

## Revendications

1. Fer à friser (1, 1') comportant des dents (5) ou des crins pouvant être rentrés dans le corps d'enroulement de boucles (3 3'), et comprenant à son extrémité libre un élément de commande (4, 4') pour faire rentrer et sortir les dents (5) ou les crins, caractérisé en ce que l'élément de commande (4 4') est constitué sous la forme d'une pointe de séparation (6, 6').

2. Fer à friser selon la revendication 1, caractérisé en ce que la pointe de séparation (6, 6') est constituée de manière à être actionnée axialement ou radialement.

3. Fer à friser selon la revendication 1 et/ou la revendication 2, caractérisé en ce qu'au moins la pointe de séparation (7) est constituée en un matériau non conducteur de la chaleur.
